# EUROPÄISCHE PATENTSCHRIFT

(11) **EP 0 750 712 B1**
(45) Veröffentlichungstag und Bekanntmachung des Hinweises auf die Patenterteilung: **22.12.1999**
(21) Anmeldenummer: 95911295.4
(22) Anmeldetag: 04.03.1995
(51) Int. Cl.: E05B 73/00, E05B 67/36

(54) **Verwendung einer Sicherungseinrichtung als Zugangs-Verriegelung**
Use of a security apparatus as an access lock
Utilisation d'un dispositif de securité comme dispositif de verrouillage d'accès

(30) Priorität: 15.03.1994 DE 9404326 U
(43) Veröffentlichungstag der Anmeldung: 02.01.1997
(73) Patentinhaber: WIESHOFF, Jürgen, 64291 Darmstadt (DE)
(72) Erfinder: WIESHOFF, Jürgen, 64291 Darmstadt (DE)
(74) Vertreter: Katscher, Helmut, Dipl.-Ing.
(86) Internationale Anmeldenummer: EP9500808
(87) Internationale Veröffentlichungsnummer: WO9525215

(56) Entgegenhaltungen:
- US-A- 3 859 826
- US-A- 4 696 449
- US-A- 4 856 305
- US-A- 5 076 079

## Beschreibung

Die Erfindung betrifft eine Zugangs-Verriegelung.

Gehäuse mit wertvollem Inhalt, wie Videorecorder, Fernseher, Schaukästen, Vitrinen, müssen oft gegen unbefugten Zugang gesichert werden. Dabei können Überlegungen zur Gewährleistung oder zur Diebstahl-Verhinderung eine Rolle spielen.

So enthalten Datenverarbeitungseinrichtungen für den persönlichen Gebrauch häufig hochwertige Bauteile, wie Festplatten-Laufwerke, Speicherbausteine oder Co-Prozessoren, auf denen die Daten gespeichert sind oder durch die die Verarbeitungsgeschwindigkeit erhöht wird. Die Gehäuse dieser Geräte sind im allgemeinen ohne besondere Schwierigkeit zu öffnen, so daß die Gefahr besteht, daß diese Bauteile und mit ihnen die gespeicherten Daten entwendet werden. Außerdem können durch unbefugte Eingriffe in Datenverarbeitungsgeräte bestehende Sicherungsstrategien gegen Datendiebstahl umgangen werden, indem z.B. ein externes Laufwerk direkt angeschlossen wird.

Für die Benutzung der genannten Datenverarbeitungsgeräte sind Peripherie-Einrichtungen, wie Tastatur, Maus oder Scanner, notwendig. Diese sind über Kabel mit dem Datenverarbeitungsgerät verbunden. Dabei ist das Kabel dort lediglich gesteckt, so daß auch diese Peripheriegeräte, die unter Umständen einen erheblichen materiellen Wert repräsentieren, diebstahlgefährdet sind.

Es besteht daher ein Bedarf an einer mechanischen Sicherung, insbesondere für Datenverarbeitungsgeräte, die das unberechtigte Öffnen des Gehäuses und damit unbefugte Eingriffe oder Komponenten-Diebstahl verhindert. Darüberhinaus ist es erwünscht, daß über Kabel mit dem Datenverarbeitungsgerät verbundene Peripherie-Einrichtungen wirksam gegen Diebstahl geschützt werden.

Bei einer bekannten Sicherung für Gerätegehäuse (US-A-4 856 305) erstreckt sich eine Schraube aus dem zu sichernden Gerätegehäuse durch eine Tischplatte in ein unter der Tischplatte angeordnetes, durch einen Schließeinsatz verschließbares Gehäuse, das auf der Schraube drehbar angebracht ist. Unter dem Schraubenkopf bzw. einer Mutter ist eine Unterlegscheibe angeordnet. Diese bekannte Sicherung dient jedoch nicht als Zugangs-Verriegelung für das Gerätegehäuse, da hierbei keine Gehäuseschraube, sondern eine nur das Gehäuse mit der Tischplatte verbindende Schraube gesichert werden soll. Der Zugang zum Gehäuse durch Öffnen von Gehäuseschrauben ist weiterhin möglich.

Bei der bekannten Sicherung besteht jedoch die Gefahr, daß die zu sichernde Schraube bei gleichzeitig auf das verschlossene Gehäuse ausgeübtem Zug und Drehung doch gelöst werden kann, sofern nicht eine gesonderte, mit zusätzlichem Aufwand verbundene Schraubensicherung vorgesehen wird.

Bei einer bekannten Zugangs-Verriegelung für ein Gerätegehäuse (US-A-4 696 449) wird nicht eine Gehäuseschraube, sondern eine Verschraubung einer das Gehäuse übergreifenden Sicherungsschelle durch ein Gehäuse gesichert, in das ein Schließeinsatz einsetzbar und verriegelbar ist. Dieses durch den Schließeinsatz gesicherte Gehäuse umgibt den Schraubenkopf, ist jedoch nicht drehbar, da die Schraube exzentrisch zu einem das Gehäuse umgebenden Kragen angeordnet ist. Der hierfür erforderliche Bauaufwand ist verhältnismäßig hoch und setzt bei der Verwendung als Sicherung für eine Gehäuseschraube voraus, daß an dem zu sichernden Gerätegehäuse ein solcher exzentrischer Kragen gegebenenfalls nachträglich angebracht werden müßte. Damit ist die nachträgliche Anbringung einer Zugangs-Verriegelung praktisch nicht möglich.

Aufgabe der Erfindung ist es daher, eine Zugangs-Verriegelung zu schaffen, mit der mit geringem Aufwand auch nachträglich eine wirksame mechanische Sicherung gegen Bauteile-Diebstahl oder unerlaubten Datentransfer ermöglicht wird.

Diese Aufgabe wird mit den Merkmalen des Patentanspruchs 1 gelöst.

Vorteilhaft weisen bei der erfindungsgemäßen Zugangs-Verriegelung das Gehäuse und der Schließeinsatz korrespondierende, einseitig offene Querschlitze auf, die nach dem Verriegeln von Gehäuse und Schließeinsatz einen geschlossenen Durchbruch quer zur Hauptachse bilden. Dieser ermöglicht in einfacher Weise die Sicherung externer, über Kabel angeschlossener Geräte und verhindert deren Diebstahl.

Ein Ausführungsbeispiel der Erfindung ist in der Zeichnung dargestellt und in der nachfolgenden Beschreibung näher erläutert. Es zeigt:
- Fig. 1: perspektivisch schematisch die Einzelheiten der Zugangs-Verriegelung in Lagedarstellung vor der Befestigung,
- Fig.2: ebenfalls perspektivisch schematisch die gleiche Zugangs-Verriegelung nach der Erfindung in Rückansicht.

Gleiche Bauteile mit gleicher Funktion sind in der Zeichnung mit gleichen Bezugszeichen versehen.

Ein topfförmiges Gehäuse 1 aus einem stabilen Werkstoff, z.B. Metall, weist eine etwa ovale Form mit einer ebenen Rückwand 2 auf. Nach vorne ist das Gehäuse 1 offen. In der Rückwand 2 ist eine Bohrung 3 zur Aufnahme eines stufenförmigen Rings 4 vorgesehen. Der Ring 4 ist zentrisch mit einer weiteren Bohrung 5 versehen.

Weiter weist das Gehäuse 1 exzentrisch zur Bohrung 3 einen nach vorne offenen Querschlitz 6 auf. Die Breite des Schlitzes 6 ist dabei so bemessen, daß elektrische Kabel vorgegebenen Querschnitts darin Platz finden. Außerdem ist seitlich in der Wand des Gehäuses 1 und parallel zur Rückwand 2 ein Halteschlitz 7 vorgesehen.

Ein Schließeinsatz 10 weist eine geometrisch ähnliche Gestalt wie das Gehäuse 1 auf, wobei die seitliche Begrenzung so gewählt ist, daß der Schließeinsatz 10 im Gehäuse 1 Platz findet. Der Schließeinsatz 10 enthält drehbar den Schließzylinder 11 eines Sicherheitsschlosses.

Rückseitig ist an dem Schließzylinder 11 ein Schwenkriegel 12 drehfest angeordnet. Korrespondierend zum Querschlitz 6 des Gehäuses 1 ist im Schließeinsatz 10 ein weiterer Querschlitz 13 eingearbeitet, der zum Schwenkriegel 12 hin offen ist.

Zur Sicherung eines Gehäuses wird eine passende Schraube des Gehäuses entfernt (z.B. Schraube 14 in Fig.1) und durch den Ring 4 gesteckt. Beide zusammen werden dann von vorne durch die Bohrung 3 des Gehäuses 1 gesteckt. Anschließend wird der Ring 4 mit der Schraube 14 am zu sichernden Gehäuse angeschraubt. Die Abmessungen des Rings 4 und die Dicke der Rückwand 2 sind so aufeinander abgestimmt, daß das Gehäuse 1 auch bei fest angezogener Schraube frei um den Ring drehbar ist.

Danach wird der Schließeinsatz 10 in das Gehäuse 1 eingesetzt und mittels des zugehörigen Schlüssels 15 (Fig.1) der Schließzylinder 11 um etwa 90° verschwenkt. Dabei greift der Schwenkriegel 12 in den Halteschlitz 7 ein und verbindet die beiden Teile 1, 10 nach Abziehen des Schlüssels fest miteinander. Die frei drehbare Anordnung der gebildeten Einheit gewährleistet, daß die Schraube 14 nicht durch Verdrehen des Gehäuses gelockert werden kann.

Der durch die beiden Querschlitze 6, 13 in beiden Teilen der Zugangs-Verriegelung gebildete geschlossene Querdurchbruch dient zur Aufnahme eines oder mehrerer Kabel. Dies können im Bereich der Datenverarbeitung die Anschlußkabel von Peripheriegeräten, wie Maus, Tastatur, Scanner o.ä., sein. Durch das Hindurchführen des Kabels durch die Zugangs-Verriegelung ist das betreffende Gerät gegen einfachen Diebstahl gesichert. Es könnte nur nach Abschneiden des Kabels entwendet werden, hierdurch werden jedoch die meisten Geräte unbrauchbar und sind nur aufwendig wieder instandzusetzen.

## Patentansprüche

1. Verwendung einer Sicherungseiprichtung als ZugangsVerriegelung von verschraubten Gerätegehäusen von Datenverarbeitungsgeräten, mit einem über wenigstens einer das Gerätegehäuse sichernden Gehäuseschraube (14) drehbar befestigten verschließbaren Gehäuse (1), wobei zur drehbaren Befestigung des Gehäuses (1) ein an dem zu sichernden Gerätegehäuse anschraubbarer abgestufter Ring (4) vorgesehen ist, dessen durchmesserkleinere Stufe in eine Bohrung (3) der Rückwand (2) des Gehäuses (1) mit allseitigem Spiel eintaucht, und wobei ein Schließeinsatz (10) in das Gehäuse (1) einsetzbar und mit diesem verriegelbar ist.

2. Verwendung einer Sicherungseinrichtung als Zugangs-Verriegelung nach Anspruch 1, dadurch gekennzeichnet, daß das Gehäuse (1) und der Schließeinsatz (10) miteinander korrespondierende, jeweils einseitig offene Querschlitze (6, 13) aufweisen, die nach dem Verriegeln von Gehäuse (1) und Schließeinsatz (10) einen geschlossenen Durchbruch quer zur Hauptachse bilden.

## Claims

1. Use of a safety device as an access lock for bolted equipment casings of data processing equipment, having a lockable housing (1), which is fulcrumed by means of at least one casing bolt (14), securing the equipment casing, where in order to fulcrum the casing (1), a screw-on, stepped ring (4) is provided on the equipment casing to be secured, the smaller diameter step of said ring penetrating a hole (3) in the rear panel (2) of the casing (1) with clearance on all sides, and where a lock insert (10) can be inserted in the casing (1) and be locked with same.

2. Use of a safety device as access lock according to claim 1, characterised in that the casing (1) and the lock Insert (10) have corresponding cross slits (6, 13) open on one side in each case, which once casing (1) and lock insert (10) have been locked, form an enclosed opening at an angle to the main axis.

## Revendications

1. Utilisation d'un dispositif de sécurité comme dispositif de verrouillage d'accès de boîtiers assembles par vissage d'appareils de traitement de données, comprenant un boîtier à serrure (1) fixé à rotation par l'entremise d'au moins un boulon de boîtier (14) sécurisant le boîtier de l'appareil, dans laquelle il est prévu, pour fixer à rotation le boîtier (1), une douille étagée (4) qui peut être vissée sur le boîtier de l'appareil à sécuriser et dont l'étage de plus petit diamètre est enfoncé dans un alésage (3) de la paroi arrière (2) du boîtier (1) avec un jeu universel et dans laquelle un bloc de fermeture (10) peut être inséré dans le boîtier (1) et verrouillé avec celui-ci.

2. Utilisation d'un dispositif de sécurité selon la revendication 1, caractérisée en ce que le boîtier (1) et le bloc de fermeture (10) présentent des fentes transversales (6, 13) qui se correspondent et s'ouvrent respectivement d'un côté, lesdites fentes formant une rupture fermée transversalement à l'axe principal après le verrouillage du boîtier (1) et du bloc de fermeture (10).
